# EUROPÄISCHE PATENTANMELDUNG

(11) **EP 2 060 371 A2**
(43) Veröffentlichungstag der Anmeldung: **20.05.2009**
(21) Anmeldenummer: 08019488.9
(22) Anmeldetag: 07.11.2008
(51) Int. Cl.: B26D 5/02, B26F 1/36, B26D 7/01, B26D 7/26, B26F 1/40

(54) **Bürogerät zum Stanzen von Blattgut**

(30) Priorität: 14.11.2007 DE 202007015983 U
(71) Anmelder: Monolith GmbH Bürosysteme, 45127 Essen (DE)
(72) Erfinder: Loibl, Bernd, 79771 Klettgau (DE)
(74) Vertreter: Paul, Dieter-Alfred

(57) **Zusammenfassung**

Die Erfindung bezieht sich auf ein Bürogerät (1) zum Stanzen, insbesondere Lochen von Blattgut (2) mit einer Unterlage (3) zur Aufnahme des Blattguts (2), mindestens einem Anschlag (4) zur lagegenauen Positionierung des Blattguts (2) sowie mit einer Stanzvorrichtung (5) zur Durchführung der Stanzung, welches dadurch gekennzeichnet ist, dass das Bürogerät (1) eine parallel zum Anschlag (4) ausgerichtete Führungsschiene (6) aufweist, auf der die Stanzvorrichtung (5) verschiebbar gelagert ist.

## Beschreibung

Die vorliegende Erfindung betrifft ein Bürogerät zum Stanzen, insbesondere Lochen von Blattgut mit einer Unterlage zur Aufnahme des Blattguts, mindestens einem Anschlag zur lagegenauen Positionierung des Blattguts sowie mit einer Stanzvorrichtung zur Durchführung der Stanzung.

Bürogeräte der oben genannten Art sind allgemein bekannt und beispielsweise in der DE 32 27 301 C2 beschrieben. Sie dienen der Lochung von Papierblattgut meist im DIN A4-Format. Ungelochte Papierbögen werden meist gelocht, indem sie zunächst in eine zweilagige Anordnung gefaltet und dann in einen Locher eingelegt und anschließend gelocht werden. Dazu wird häufig zunächst die Mitte des gefalteten Blattes ermittelt und anschließend an einer Positionierungsmarkierung des Lochers angelegt. Alternativ ist ein solcher Locher mit einer seitlich angebrachten Schiene versehen, an der die untere Kante des zu lochenden Papierbogens zur Positionierung des Blattes im Locher angelegt wird. Soll nun der Papierbogen auch noch auf ein bestimmtes Maß beschnitten werden, so ist es notwendig, das zur Lochung bereits ausgerichtete Blattgut aus dem Locher wieder zu entfernen, in ein separates Bürogerät mit einer Schneideinrichtung einzulegen und ein weiteres Mal entlang einer Schneidkante der Schneideinrichtung auszurichten.

Nachteilig an diesem System ist ferner, dass die Handhabung sehr aufwendig ist, da die Stanzvorrichtung von Stanzpunkt zu Stanzpunkt in die Vorrichtung hinein und aus ihr heraus bewegt werden muss und gleichzeitig dabei zu berücksichtigen ist, das Blattgut immer wieder in der einzuführenden Stanzvorrichtung zu positionieren.

Es ist daher Aufgabe der vorliegenden Erfindung, ein Bürogerät bereitzustellen, welches eine einfachere Handhabung ermöglicht.

Diese Aufgabe wird erfindungsgemäß dadurch gelöst, dass das Bürogerät eine parallel zum Anschlag ausgerichtete Führungsschiene aufweist, auf der die Stanzvorrichtung verschiebbar gelagert ist. Dadurch wird erreicht, dass nach Positionieren des zu bearbeitenden Blattguts in oder relativ zu der Stanzvorrichtung die Einbringung des Lochmusters durch einfaches Verschieben der Stanzvorrichtung in der Führungsschiene erfolgen kann.

Um eine flexiblere Gestaltung der Lochung beispielsweise durch Einsatz verschiedener Stanzgeräte mit unterschiedlichem Stanzbild einsetzen zu können, ist es vorteilhaft, die Stanzvorrichtung von der Führungsschiene abnehmbar auszuführen.

Zur Erzeugung eines stetig reproduzierbaren Stanzbildes wie beispielsweise der konstanten Beabstandung der Lochungen zueinander, kann in einem Ausführungsbeispiel der vorliegenden Erfindung das Bürogerät entlang der Führungsschiene angeordnete Anschlagelemente aufweisen, die eine Festlegung des Blattguts in bestimmten Stanzpositionen auf reproduzierbare Weise ermöglichen.

In einer weiteren Ausführungsform der vorliegenden Erfindung sind die Anschlagelemente so ausgebildet, dass sie in einer Anschlagstellung in den Bewegungsbereich der Stanzvorrichtung hineinragen und aus der Anschlagstellung aus dem Bewegungsbereich der Stanzvorrichtung in eine Freigabestellung bewegbar sind. Dadurch wird erreicht, dass die Stanzvorrichtung in den Stanzpositionen durch die Anschlagelemente an einer weiteren Fortbewegung innerhalb der Führungsschiene gehindert werden und nach dem Stanzvorgang weiterbewegt werden kann, wenn die Anschlagelemente in die Freigabestellung geschoben wurden. Dazu können die Anschlagelemente entweder vollständig aus dem Bewegungsbereich der Stanzvorrichtung herausgeführt werden oder aber so angeordnet werden, dass die Anschlagelemente nach Bewegung in die Freigabestellung von der Stanzvorrichtung überfahrbar sind.

Alternativ zum aktiven Herausbewegen der Anschlagelemente aus dem Bewegungsbereich der Stanzvorrichtung können in einem weiteren Ausführungsbeispiel die Anschlagelemente durch die Stanzvorrichtung nach Überwinden eines Widerstandes automatisch in die Freigabestellung bewegt werden. Dies kann beispielsweise dadurch erreicht werden, dass die Anschlagelemente in Richtung auf die Anschlagstellung federnd beaufschlagt sind.

Eine besonders einfache Handhabung des Bürogerätes wird ermöglicht, indem die Anschlagelemente jeweils als zwischen Unterlage und Führungsschiene einerseits und der Stanzvorrichtung andererseits wirksame Rasteinrichtung ausgebildet sind. Dazu ist es vorteilhaft, wenn die Rasteinrichtung bei Bewegung der Stanzvorrichtung in einen Hohlraum unterhalb der Unterlage verschiebbar sind und nach einem Überfahren durch die Stanzvorrichtung in ihre Ausgangsposition zurückkehren.

Die Rasteinrichtungen können einteilig beispielsweise über einen Steg in Form einer Wippe verbunden sein oder jeweils als separate Baueinheiten ausgebildet sein.

Um das Verschieben der Stanzvorrichtung innerhalb der Führungsschiene zu erleichtern, ist in einem Ausführungsbeispiel vorgesehen, die Anschlagelemente mit keilförmigen, abgeschrägten Kantenbereichen auszuführen. Dazu sind in einem bevorzugten Ausführungsbeispiel die Anschlagelemente im Berührungsbereich mit der Stanzvorrichtung pyramidenartig ausgebildet.

Eine besonders platzsparende und bedienungsfreundliche Ausführungsform der vorliegenden Erfindung sieht vor, die Anschlagelemente innerhalb der Führungsschiene auszubilden. Natürlich können die Anschlagelemente auch derart oberhalb und/oder unterhalb der Führungsschiene angeordnet sein.

In einem weiteren vorteilhaften Ausführungsbeispiel ist das erfindungsgemäße Bürogerät mit mindestens einer Schneideinrichtung versehen, über die das Blattwerk entlang und/oder senkrecht und/oder unter einem insbesondere verstellbaren Winkel relativ zum Anschlag beschneidbar ist. Dadurch wird es möglich, das zu bearbeitende Blattwerk in dem Bürogerät vollständig zu bearbeiten, ohne dazu das Blattwerk aus dem Bürogerät entfernen oder mehrfach ausrichten zu müssen, was mit einer Reduzierung der Fehlerquellen bei der Bearbeitung gleichzusetzen ist.

Die Schneidrichtung kann beispielsweise als Hebelschneideinrichtung, als Klingenschneider oder auch als Rollenschneideinrichtung ausgeführt sein. Andere weitere Schneideinrichtungen, welche im Stand der Technik bekannt sind, können ebenfalls Verwendung finden.

In einem Ausführungsbeispiel der vorliegenden Erfindung ist neben der Schneideinrichtung ein Niederhalter zum Anpressen des Blattgutes auf die Blattgutauflage anzuordnen, wobei der Niederhalter zwischen einer angehobenen Ausgangsstellung und einer in Richtung auf die Unterlage versetzten Pressstellung bewegbar ist. Ein solcher Niederhalter ist beispielsweise in der EP 1 754 578 A1 beschrieben, auf die hiermit vollumfänglich Bezug genommen wird.

Nach einem weiteren Merkmal der Erfindung ist wie beispielsweise in der EP 1475 201 B1 beschrieben, welche hiermit vollumfänglich in dieser Schrift enthalten sei, vorgesehen, dass die Schneideinrichtung aus einer unteren Schneidstellung in eine obere Ausgangsstellung anhebbar und von dieser wieder in die Schneidstellung bringbar ist. Dabei kann der Spalt zwischen Unterlage und Schneideinrichtung von den Stirnseiten der Schneideinrichtung her unzugänglich ausgebildet sein. Dadurch wird ermöglicht, die Vertikalbewegung des Scheibenmessers der Schneideinrichtung nicht durch einen an der Schneideinrichtung vorgesehenen Messerwagen durchzuführen, sondern mittels der Schneideinrichtung selbst zu bewirken, indem die Schneid-einrichtung für das Durchschieben des Schneidgutes zunächst angehoben und dann in die Schneidstellung, in der das Scheibenmesser auf der Unterlage aufliegt, abzusenken. Auf diese Weise ist die Handhabung des Schneidvorgangs wesentlich einfacher und führt zu sauberen Schnitten. Dabei ist es von besonderer Wichtigkeit, dass der Spalt zwischen Schneideinrichtung und Unterlage von den Stirnseiten der Führungsschiene unzugänglich ist, also dort abgedeckt ist, so dass es in diesem Bereich nicht möglich ist, dass Finger der Bedienungsperson in den Spalt gelangen und beim Absenken der Führungsschiene eingeklemmt werden.

In weiterer Ausbildung der Erfindung ist vorgeschlagen, dass die Führungsschiene im Bereich ihrer Stirnseiten vertikal verschieblich geführt ist, so dass sie parallel zur Unterlage angehoben und abgesenkt werden kann, Und zwar vorzugsweise um nicht mehr als 20 mm, noch bevorzugter um 12 mm. Alternativ dazu kann jedoch auch vorgesehen sein, dass die Schneideinrichtung im Bereich einer Stirnseite um eine horizontale Achse verschwenkbar gelagert ist, und zwar maximal um einen Winkel von 10°, vorzugsweise 4 bis 5°.

Die Schneideinrichtung kann so aufgehängt sein, dass sie ohne Betätigung die Schneidstellung einnimmt, bei der das Scheibenmesser auf der Unterlage aufsitzt. Für das Durchschieben des Blattgutes durch den Spalt zwischen Schneideinrichtung und Unterlage kann die Schneideinrichtung von Hand angehoben werden. Alternativ dazu besteht jedoch auch die Möglichkeit, dass die Schneideinrichtung ohne Betätigung mittels einer Feder in der Ausgangsstellung gehalten ist. Dies erleichtert das Durchschieben des Blattgutes durch den Spalt, erfordert allerdings das Niederdrücken der Führungsschiene für den Schneidvorgang. Gleichwohl gelingt auch mit dieser Ausführungsform ein sauberer Schnitt, weil das Niederdrücken der Führungsschiene mit der einen Hand und die Verschiebung des Messerwagens mit der anderen Hand erfolgen kann, was in der Handhabung deutlich einfacher ist als bei den bekannten Rollenschneideinrichtungen, bei denen der Messerwagen niedergedrückt und gleichzeitig verschoben werden muss.

Nach der Erfindung ist des weiteren vorgesehen, dass die Führungsschiene in ihrem bzw. ihren höhenbeweglichen Ende(n) mit einer Blockiereinrichtung bzw. Blockiereinrichtungen in der Schneidstellung festlegbar ist. Auf diese Weise ist die Führungsschiene für den Schneidvorgang fixiert und kann sich nicht selbsttätig bewegen bzw. muss nicht während des Schneidvorgangs niedergedrückt werden, wenn dem eine Feder entgegensetzt. Dies erleichtert die Bedienung des Schneidgeräts.

Die bzw. jede Blockiereinrichtung ist vorzugsweise als Schnappeinrichtung ausgebildet, in die die Schneideinrichtung bei der Bewegung in die Schneidstellung selbsttätig und entriegelbar einschnappt, so dass die Fixierung der Führungsschiene in der Schneidstellung nicht mit zusätzlichen Handhabungen verbunden ist. Lediglich für den Entriegelungsvorgang nach dem Schneidvorgang ist eine Betätigung der Schnappeinrichtung zwecks deren Entriegelung notwendig. Hierzu kann die Schnappeinrichtung einen Betätigungsschieber aufweisen, der an günstiger Stelle angebracht ist.

Um die Abmessung des Blattgutes vor der Beschneidung bestimmen zu können, ist in einem Ausführungsbeispiel mindestens eine Messeinrichtung an dem Bürogerät vorgesehen. Die Messeinrichtungen können beispielsweise über einen Klappmechanismus an dem Bürogerät befestigt und durch ein Lineal oder ein Rollmessgerät gebildet sein.

Die Erfindung wird im Folgenden anhand der beigefügten Zeichnungen näher erläutert. Es zeigen:
- Figur 1: eine perspektivische Darstellung eines erfindungsgemäßen Bürogerätes;
- Figur 2: eine perspektivische Darstellung des Lochungsvorgangs in einem Bürogerät gemäß der Figur 1;
- Figur 3: eine schematische Darstellung des Schneidvorgangs in einem Bürogerät gemäß Figur 1;
- Figur 4: eine Draufsicht auf ein erfindungsgemäßes Bürogerät gemäß Figur 1; und
- Figur 5: eine Schnittdarstellung entlang den Schnittlinien B-B und E-E aus Figur 4.

Die Figur 1 zeigt ein erfindungsgemäßes Bürogerät 1 zum Stanzen, insbesondere zum Lochen von Blattgut 2 mit einer Unterlage 3 zur Aufnahme des Blattgutes 2 und einem Anschlag 4 zur lagegenauen Positionierung des Blattgutes 2 innerhalb des Bürogerätes 1. Der Anschlag 4 ist in diesem Ausführungsbeispiel in einer Stanzvorrichtung 5 ausgebildet.

Die Stanzvorrichtung 5 ist in eine parallel zum Anschlag 4 ausgerichtete Führungsschiene 6 eingesetzt und darin wie mit Pfeilen angezeigt verschiebbar gelagert, um Lochungen in das Blattgut 2 einzubringen, die jeweils einen gleichbleibenden Abstand zu dem an dem Anschlag 4 anliegenden Randbereich des Blattguts 2 aufweisen. Die Stanzvorrichtung 5 ist von der Führungsschiene 6 abnehmbar, wodurch eine flexiblere Gestaltung des Lochbildes beispielsweise durch Einsatz verschiedener Stanzgeräte mit unterschiedlichem Stanzbildern ermöglicht wird.

Entlang der Führungsschiene 6 sind mehrere Anschlagelemente 7 vorgesehen, über die das Blattgut 2 reproduzierbar in der Stanzvorrichtung 5 positionierbar ist. Die Anschlagelemente 7 sind in gleichmäßigen Abständen zueinander innerhalb der Führungsschiene 6 angeordnet. Sie weisen einen zwischen der Unterlage 3 bzw. der Führungsschiene 6 einerseits und der Stanzvorrichtung 5 andererseits wirksamen Rastmechanismus 9 auf (siehe auch Figur 5) auf. Zur Betätigung des Rastmechanismus 9 werden die Anschlagelemente 7 bei Bewegung der Stanzvorrichtung 5 entlang der Führungsschiene 6 zunächst gegen eine Federkraft F in einen Hohlraum unterhalb der Führungsschiene 6 verschwenkt. Dazu sind die Anschlagelemente 7 um eine Schwenkachse S gelagert und werden bei Verschiebung der Stanzvorrichtung 5 um die Schwenkachse S herum bewegt.

In einer ersten Ausführungsform der vorliegenden Erfindung werden sämtliche Anschlagelemente 7 über eine gemeinsame Wippe gleichzeitig bei Überfahren von nur einem Anschlagelemente 7 durch die Stanzvorrichtung 5 gemeinsam in den Bereich unterhalb der Führungsschiene 6 verschwenkt. In einem weiteren alternativen Ausführungsbeispiel ist jedes einzelne Anschlagelement 7 separat mit einem eigenständigen Verschwenkmechanismus 9 versehen.

Die Anschlagelemente 7 sind im Berührungsbereich mit der Stanzvorrichtung 5 pyramidenartig ausgebildet und weisen zur leichteren Überwindung eines durch die Federkraft F erzeugten Widerstandes und damit einer leichteren Überfahrbarkeit durch die Stanzvorrichtung 5 keilförmig ausgebildete, abgerundete Kantenbereiche auf.

Um nun Lochungen in das Blattgut 2 auf reproduzierbare Weise einbringen zu können, wird zunächst das Blattgut 2 in das Bürogerät 1 eingelegt und so lange in das Bürogerät 1 weiter eingeschoben, bis es am Anschlag 4 und/oder den Anschlagelementen 7 der Stanzvorrichtung 5 zur Anlage kommt. Die erste Lochung 12 wird eingebracht, wenn sich die Stanzvorrichtung 5 in einer ersten Endlage innerhalb der Führungsschiene 6 des Bürogerätes 1 befindet, indem ein Hebel 13 der Stanzvorrichtung 5 nach unten bewegt wird. Anschließend wird die Stanzvorrichtung 5 in Richtung des zweiten Endbereiches der Führungsschiene 6 so lange bewegt, bis sie eine zweite definierte Stanzposition erreicht hat.

Bei Erreichen der Stanzposition wird die Stanzvorrichtung 5 über nicht dargestellte Positionierelemente an einer Weiterbewegung gehindert, indem diese die Stanzeinrichtung 5 in ihrer Bewegung abbremsen oder anhalten. Anschließend kann durch erneutes Betätigen des Hebels 13 der Stanzeinrichtung 5 durch den Nutzer eine weitere Lochung 12 in das Blattgut 2 eingebracht werden. Dabei entspricht der Abstand der Lochungen 12 zueinander in diesem Ausführungsbeispiel genau den Abständen der einzelnen Positionierelemente.

In der Figur 3 ist eine mit einem Klappmechanismus an dem Bürogerät 1 vorgesehene Messeinrichtung in Form eines Lineals 14 gezeigt. An dem Lineal 14 ist ein weiterer Anschlag 15 für das zu bearbeitende Blattgut 2 vorgesehen, was die Flexibilität bei der Bearbeitung des Blattgutes 2 wesentlich erhöht, da so das Blattgut 2 nicht zwingend an dem Anschlag 4 bzw. den Anschlagelementen der Stanzvorrichtung 5 zur positionsgenauen Weiterverarbeitung angelegt werden muss. Eine Skalierung 16 auf dem Lineal 14 gibt dem Nutzer die Möglichkeit, nach erfolgreich durchgeführtem Stanzen des Blattgutes 2 dieses so lange in dem Bürogerät 1 zu verschieben bis die Kantenlänge des Randbereiches parallel zum Anschlag 15 der Messeinrichtung 14 einen bestimmten Wert erreicht hat. Anschließend wird mit einer an dem Bürogerät 1 vorgesehenen, unterhalb des Anschlages 3 parallel zum Anschlag 3 ausgerichteten Schneideinrichtung 17 das Blattgut 2 beschnitten. Bei der Schneideinrichtung 17 handelt es sich um eine Rollenschneideinrichtung, welche eine Führungsschiene 18 aufweist, die sich im Abstand zur Unterlage 3 parallel zum Anschlag 4 erstreckt. Auf der Führungsschiene 18 ist ein Messerwagen 19 in Richtung der Längsachse der Führungsschiene 18 verschieblich geführt. Er kann von Hand hin-und hergeschoben werden. An dem Messerwagen 16 ist ein hier durch ein Messergehäuse verdecktes Scheibenmesser um eine horizontale, sich quer zur Längsachse der Führungsschiene 15 erstreckende Achse drehbar gelagert. Das Scheibenmesser steht unten über das Messergehäuse vor.

Die Schneideinrichtung 8 ist in diesem Ausführungsbeispiel vertikal verschieblich geführt und um 12 mm anhebbar, um das Einsetzen des Blattguts 4 in einen Spalt zwischen Führungsschiene 15 und Unterlage 2 zu vereinfachen.

Zum Schneiden des Blattguts 2 wird der Messerwagen 16 unter leichtem Druck innerhalb der Führungsschiene 15 verschoben, wobei das nicht dargestellte, darunter befindliche Scheibenmesser eine Drehbewegung ausführt und dabei das Blattgut 2 schneidet. Übrig bleibt nun das auf der Unterlage 3 ruhende, beschnitte Blattteil und das abgeschnittene Blattgutteil.

Um die Länge des Kantenbereichs des Blattguts 2 senkrecht zur Schneidrichtung 17 festlegen zu können, ohne dazu eine weitere Verschiebung des Blattguts 2 innerhalb des Bürogerätes 1 durchführen zu müssen, sind in diesem Ausführungsbeispiel nicht dargestellte Führungsschienen in der Unterlage 2 ausgebildet, die es ermöglichen, die Schneideinrichtung 17 parallel zum Anschlag 4 zu verschieben und dadurch den Abstand zwischen Anschlag 4 und Schneideinrichtung 5 in reproduzierbarer Weise einstellen zu können und so je nach Bedarf zu verkleinern oder zu vergrößern.

## Patentansprüche

1. Bürogerät (1) zum Stanzen, insbesondere Lochen von Blattgut (2) mit einer Unterlage (3) zur Aufnahme des Blattguts (2), mindestens einem Anschlag (4) zur lagegenauen Positionierung des Blattguts (2) sowie mit einer Stanzvorrichtung (5) zur Durchführung der Stanzung, **dadurch gekennzeichnet, dass** das Bürogerät (1) eine parallel zum Anschlag (4) ausgerichtete Führungsschiene (6) aufweist, auf der die Stanzvorrichtung (5) verschiebbar gelagert ist.

2. Bürogerät (1) nach Anspruch 1, **dadurch gekennzeichnet, dass** die Stanzvorrichtung (5) von der Führungsschiene (6) abnehmbar ist.

3. Bürogerät (1) nach Anspruch 1 oder 2, **dadurch gekennzeichnet, dass** das Bürogerät (1) mehrere entlang der Führungsschiene (6) verteilte Anschlagelemente (7) aufweist, über die das Blattgut (4) in bestimmten Stanzpositionen reproduzierbar festlegbar ist, insbesondere dass die Anschlagelemente (7) in einer Anschlagstellung in den Bewegungsbereich der Stanzvorrichtung (5) hineinragen und aus der Anschlagstellung aus dem Bewegungsbereich der Stanzvorrichtung (5) in eine Freigabestellung bewegbar sind.

4. Bürogerät (1) nach Anspruch 3, **dadurch gekennzeichnet, dass** die Anschlagelemente durch die Stanzvorrichtung (5) nach Überwindung eines Widerstandes in die Freigabestellung bewegbar sind, insbesondere dass die Anschlagelemente nach Bewegung in die Freigabestellung von der Stanzvorrichtung (5) überfahrbar sind.

5. Bürogerät (1) nach Anspruch 3 oder 4, **dadurch gekennzeichnet, dass** die Anschlagelemente in Richtung auf die Anschlagstellung federnd beaufschlagt sind.

6. Bürogerät (1) nach Anspruch 3 oder 4, **dadurch gekennzeichnet, dass** die Anschlagelemente (7) jeweils als zwischen Unterlage (3) oder Führungsschiene (6) einerseits und der Stanzvorrichtung (5) andererseits wirksame Rasteinrichtungen ausgebildet sind, welche insbesondere bei Bewegung der Stanzvorrichtung (5) in einen Hohlraum unterhalb der Unterlage (3) verschiebbar sind und nach Überfahren durch die Stanzvorrichtung (5) in ihre Ausgangsposition zurückkehren und/oder einteilig oder als separate Baueinheiten ausgebildet sind.

7. Bürogerät (1) nach einem der Ansprüche 3 bis 6, **dadurch gekennzeichnet, dass** die Anschlagelemente (7) keilförmig abgeschrägte Kantenbereiche aufweisen und/oder im Berührungsbereich mit der Stanzvorrichtung (5) pyramidenartig und/oder innerhalb der Führungsschiene (6) ausgebildet sind und/oder oberhalb und/oder unterhalb der Führungsschiene (6) angeordnet sind.

8. Bürogerät (1) nach einem der vorherigen Ansprüche, **dadurch gekennzeichnet, dass** es mindestens eine Schneideinrichtung (17) aufweist, über die das Blattwerk (2) entlang und/oder senkrecht und/oder in einem insbesondere verstellbaren Winkel relativ zum Anschlag (3) beschneidbar ist.

9. Bürogerät (1) nach Anspruch 8, **dadurch gekennzeichnet, dass** die Schneideinrichtung (17) eine Hebelschneideinrichtung oder eine Rollenschneideinrichtung ist.

10. Bürogerät (1) nach Anspruch 2 oder 9, **dadurch gekennzeichnet, dass** benachbart zu der Schneideinrichtung (8) ein Niederhalter zum Anpressen des Blattgutes auf die Unterlage (2) angeordnet ist, wobei der Niederhalter zwischen einer angehobenen Ausgangsstellung und einer in Richtung auf die Blattgutauflage versetzten Pressstellung bewegbar ist.

11. Bürogerät (1) nach einem der Ansprüche 8 bis 10, **dadurch gekennzeichnet, dass** die Schneideinrichtung (8) in einem über einen Verstellmechanismus veränderbaren Winkel relativ zum Anschlag (3a) ausrichtbar ist und/oder der Anschlag (3a) parallel zur Schneideinrichtung (8) verschieblich geführt ist.

12. Bürogerät (1) nach einem der Ansprüche 8 bis 11, **dadurch gekennzeichnet, dass** die Schneideinrichtung (8) aus einer unteren Schneidstellung in eine obere Stellung insbesondere um 5 bis 20 mm anhebbar und von dieser in die Schneidstellung absenkbar ist.

13. Schneidgerät nach einem der Ansprüche 8 bis 12, **dadurch gekennzeichnet, dass** die Schneideinrichtung (8) von den Stirnseiten der Schneideinrichtung (8) unzugänglich und/oder im Bereich ihrer Stirnseiten vertikal verschieblich geführt ist.

14. Bürogerät (1) nach einem der Ansprüche 12 und 13, **dadurch gekennzeichnet, dass** die Schneideinrichtung (8) an ihrem bzw. ihren höhenbeweglichen Ende(n) mittels einer Blockiereinrichtung bzw. mittels Blockiereinrichtungen in der Schneidstellung festlegbar ist, die insbesondere als Schnappeinrichtung ausgebildet ist, in die die Schneideinrichtung (8) bei der Bewegung in die Schneidstellung selbsttätig und entriegelbar einschnappt, wobei die Schnappeinrichtung insbesondere einen Betätigungsschieber aufweist, über den die Schnappeinrichtung entriegelbar ist.

15. Bürogerät (1) nach einem der vorherigen Ansprüche, **dadurch gekennzeichnet, dass** es mindestens eine Messeinrichtung (14), insbesondere ein Lineal aufweist, um die Abmessung des Blattgutes (2) zu bestimmen, wobei die Messeinrichtung (14) insbesondere über einen Klappmechanismus an dem Bürogerät (1) befestigt ist.
